# FASCICULE DE BREVET EUROPEEN

(11) **EP 0 564 365 B1**
(45) Date de publication et mention de la délivrance du brevet: **26.07.1995**
(21) Numéro de dépôt: 93400857.4
(22) Date de dépôt: 02.04.1993
(51) Int. Cl.: F23G 5/027, F23G 5/20

(54) **Procédé et dispositif pour le traitement thermique de déchets, notamment solides, contenant des matières organiques**
Verfahren und Vorrichtung zur thermischen Behandlung von Abfällen, insbesondere festen Abfällen, welche organische Materialien enthalten
Process and apparatus for thermal treatment of wastes, especially solid wastes containing organic materials

(30) Priorité: 02.04.1992 FR 9204009
(43) Date de publication de la demande: 06.10.1993
(73) Titulaire: LAURENT BOUILLET INGENIERIE, F-92500 Rueil-Malmaison (FR)
(72) Inventeur: Vanderpol, Jean-Pierre, F-75008 Paris (FR)
(74) Mandataire: Schrimpf, Robert

(56) Documents cités:
- EP-A- 0 359 209
- FR-A- 1 445 141
- FR-A- 2 234 521
- FR-A- 2 273 236
- FR-A- 2 498 737
- PATENT ABSTRACTS OF JAPAN vol. 11, no. 48 (M-561) 13 Février 1987 & JP-A-61 211 614 (NIPPON KOKAN KK)

## Description

L'invention concerne le traitement thermique de déchets, notamment solides, contenant des matières organiques.

Il est connu (publication FR-A-2 234 521) de réaliser une combustion des déchets en utilisant un excès de gaz comburant par rapport à la quantité de gaz comburant qui serait théoriquement nécessaire pour transformer la totalité du carbone des matières organiques des déchets en gaz carbonique ("quantité stoéchiométrique"), cet excès de gaz comburant servant à la fois à la combustion et au contrôle des températures, mais les quantités de gaz comburant nécessaires conduisent à des débits de gaz importants, ce qui a pour effet de nécessiter des installations de traitement de gaz importantes et de diminuer le rendement thermique en raison des calories consommées pour le réchauffage du gaz comburant.

La présente invention a pour but de fournir un procédé permettant de réaliser un traitement thermique des déchets:
1) qui minimise le volume de gaz produits,
2) qui maximise le rendement thermique,
3) qui fournit l'énergie nécessaire pour traiter éventuellement les résidus minéraux du traitement thermique.

Selon l'invention :
- on réalise la combustion dans une chambre de gazéification oscillante ou tournante où les déchets traversent successivement une première zone ou l'eau contenue dans les déchets s'évapore sous l'action du rayonnement des parois de la chambre et de la chaleur des gaz ambiants, une deuxième zone où l'on gazéifie la majeure partie du carbone contenu dans les déchets tout en injectant sous les déchets un gaz comburant en quantité très inférieure à la quantité stoéchiométrique, de façon à produire des gaz riches en imbrûlés (oxyde de carbone) à une température de 550° C à 700° C, et une troisième zone dans laquelle on injecte un gaz comburant en excès par rapport à la quantité qui serait théoriquement nécessaire pour transformer la totalité du carbone encore contenu dans les déchets solides à l'entrée de cette zone et de façon à produire des gaz à une température de 800 à 1 200°C, la quantité totale de gaz comburant injectée dans la chambre étant sensiblement inférieure à la quantité stoechiométrique ;
- on mélange les gaz produits dans les trois zones, on les extrait de la chambre, on les soumet à une oxydation complémentaire en plusieurs phases entre lesquelles on intercale plusieurs refroidissements par échanges thermiques.

Les gaz que l'on extrait de la chambre sont en effet riches en composants combustibles et notamment en monoxyde de carbone, puisque globalement la chambre fonctionne dans des conditions sous-stoéchiométriques.

Dans une réalisation préférée, on soumet les gaz qui sortent de la chambre de gazéification, dans une première phase à une oxydation partielle, ce qui élève leur température, et on extrait des calories des gaz ainsi réchauffés dans un liquéfacteur de mâchefers et/ou de cendres volantes et/ou dans un échangeur de chaleur par radiation. On procède ensuite à une oxydation finale pour éliminer les composants combustibles résiduels, et on refroidit ces gaz dans des échangeurs permettant de produire de la vapeur ou de l'eau surchauffée.

On décrira ci-après un exemple de mise en oeuvre du procédé de l'invention, en référence aux figures 1 à 3 du dessin joint qui sont des schémas de différentes installations de traitement de déchets conformes à l'invention.

Les installations comprennent chacune, en série :
- une chambre 1 de gazéification ;
- une première chambre 2 d'oxydation de gaz ;
- un échangeur de chaleur 3 destiné à liquéfier puis vitrifier des résidus (mâchefers et/ou des cendres volantes) ;
- le cas échéant un récupérateur de chaleur en complément ou substitution du liquéfacteur 3,
- une chambre 4 d'oxydation finale des gaz ;
- un échangeur de chaleur 5 par radiation avec des tubes d'eau situés sur les parois ;
- un échangeur 10 à faisceau ;
- un système de neutralisation/filtration des gaz 11 et 12.

La chambre de gazéification 1 est constituée d'un ensemble chaudronné animé d'un mouvement oscillant ou tournant qui comprend, en série sur le parcours des déchets, une première zone de séchage 1A, une deuxième zone de gazéification 1B et une troisième zone de combustion oxydante 1C. Dans la première zone 1A, on évapore l'eau contenue dans les déchets grâce aux transferts radiatifs (parois + gaz). Dans la zone 1B, on gazéifie la plus grande partie du carbone contenu dans les déchets (70 à 80 %) tout en injectant sous les déchets de l'air ou autre agent comburant en quantité très inférieure à la stoéchiométrie. Ce qui produit des gaz riches en imbrûlés à une température de 550 °C à 700° C ; cette zone réductrice bénéficie des apports de chaleur radiatifs et convectifs de la zone 1C et de ceux produits par l'oxydation sous voûte d'une partie des imbrûlés produits en 1B par l'excès d'oxygène ou autre agent comburant provenant de la zone 1C.

Dans la zone 1C, on oxyde en gaz carbonique le carbone encore contenu dans les matières solides à l'entrée de cette zone en envoyant dans cette zone une quantité d'air ou autre agent comburant en excès par rapport à celle qui serait théoriquement suffisante pour réaliser cette oxydation ; on produit ainsi du gaz à une température de 800 à 1 200° C. Cette oxydation totale permet d'obtenir des mâchefers ayant une très faible teneur en carbone et ayant subi une élévation sensible de température durant cette troisième phase.

Les mâchefers sont extraits à l'extrémité aval de la chambre de gazéification et sont récupérés par un extracteur 6 et ensuite envoyés dans un liquéfacteur/vitrificateur 3 où ils sont portés à haute température par les gaz provenant de la chambre d'oxydation 2.
Une partie des fractions combustibles de la zone B est oxydée par l'excès d'oxygène provenant de la zone C, On utilise une quantité globale d'oxygène suffisante pour assurer la gazéification mais inférieure à la stoéchiométrie de sorte que la température des gaz à la sortie est de l'ordre de 650-1000°C, sensiblement inférieure à la température de combustion stoéchiométrique (1 300°C-1 500°C). Une bonne étanchéité des joints entre les parties fixes et tournantes permet un contrôle du taux de fuite moyen.

L'oxygène nécessaire dans les zones C et B est envoyée au moyen de deux systèmes de mise en pression (14) et (15) dans deux chambres de distribution situées autour de la cellule, permettant d'envoyer l'air et/ou l'oxygène à travers des canaux de distribution, en quantité différente dans les deux zones.

La chambre de gazéification légèrement inclinée dans cet exemple, est alimentée à l'extrémité haute de la chambre avec les déchets provenant d'une trémie 7 et les gaz sont évacués de la chambre de gazéification par une chambre 8 de collecte de gaz qui, dans l'exemple de la figure 1, entoure la chambre de gazéification. Dans des variantes, cette chambre de collecte des gaz est située en amont (figure 2) ou en aval (figure 3) de la chambre de gazéification et elle peut alors être beaucoup moins volumineuse puisqu'elle n'a pas à entourer la chambre de gazéification. Cette chambre de collecte conduit à une première chambre d'oxydation 2 alimentée en oxygène et/ou en air de façon à réaliser une oxydation de tout ou partie des fractions combustibles contenues dans les gaz en maintenant la température à un niveau de 1 100° C à 1 300° C. Ce contrôle de température dans la première chambre d'oxydation des gaz s'effectue en dosant la quantité d'oxygène injectée dans cette chambre. Les gaz chauds provenant de cette chambre d'oxydation 2 sont envoyés dans un dispositif de liquéfaction 3. Cette liquéfaction est provoquée par des échanges thermiques (convection et/ou radiation), ce qui diminue la température des gaz qui sont ensuite évacués par un conduit vers la deuxième chambre d'oxydation 4. Les produits solides à liquéfier sont à une température inférieure à celle des gaz ce qui diminue la température de ces derniers. Si on le désire, on dispose un récupérateur thermique destiné à abaisser la température des gaz à un niveau suffisant avant la phase d'oxydation finale. en complément ou en substitution du liquéfacteur.

Les mâchefers 6 et/ou cendres volantes 15 introduits dans la chambre de liquéfaction sont liquéfiés sous l'action des transferts thermiques (convection + radiation) et s'écoulent par le bas de la chambre pour être évacués et vitrifiés. Ces particules peuvent provenir d'origines extérieures à l'installation.

Ce dispositif de liquéfaction/vitrification peut être suivi ou remplacé par une chambre de radiation permettant ainsi, dans tous les cas, d'abaisser la température des gaz à 800-900° C avant d'effectuer la deuxième oxydation, processus qui permet d'éviter les pointes excessives de température.

Les gaz provenant de la première chambre d'oxydation et des échanges thermiques (liquéfaction et/ou chambre de radiation) sont en général incomplètement brûlés puisqu'on limite la température en limitant l'injection d'air et/ou d'oxygène. On réalise donc une deuxième zone d'oxydation où l'on introduit le complément nécessaire d'oxygène et/ou d'air pour achever l'oxydation complète des imbrûlés résiduels. On réalise ensuite dans la chambre 5 une récupération thermique par radiation afin de refroidir les gaz jusqu'à une température de 600 à 700° C.

Les gaz sont enfin envoyés à travers des tubes d'échange de chaleur 10 pour produire par exemple de la vapeur, puis dans les installations d'épuration et de filtration 11, 12 de façon en soi connue.

L'invention n'est pas limitée à ces exemples de réalisation.

Il est en particulier prévu, dans des variantes, d'utiliser plusieurs chambres d'oxydation avant la chambre d'oxydation finale.

La technique de la présente invention présente des avantages significatifs sur les techniques antérieures de combustion impliquant une oxydation totale dans la chambre de combustion, puisque la présente invention permet notamment de réduire le volume des gaz à la cheminée jusqu'à 40 % de moins.

L'invention présente également des avantages par rapport à une technique qui impliquerait seulement une pyrolyse dans la chambre de gazéification.

En effet, les conditions de pyrolyse dans la zone 1B bénéficient des calories dégagées par la réaction exothermique provenant de la zone 1C avec les gaz pauvres de la zone 1B et bénéficient également du réchauffage des gaz de la zone 1B par la radiation de la voûte et du réchauffage des gaz de la zone 1B par la radiation de la voûte et par le mélange de ces gaz avec les gaz chauds provenant de la zone 1C, ce qui ne serait pas le cas en l'absence de la zone 1C.

Par ailleurs, la zone 1C permet d'achever la transformation du carbone en gaz et permet contrairement aux systèmes de pyrolyse d'avoir une très faible quantité de carbone dans les mâchefers.

Enfin, contrairement à la pyrolyse, le présent procédé permet d'obtenir en zone finale des températures beaucoup plus basses évitant ainsi de former un laitier qui rend difficilement maîtrisable les installations de pyrolyse.

## Revendications

1. Procédé de traitement thermique de déchets, notamment solides , contenant des matières organiques, dans lequel :
- on réalise la gazéification des déchets dans une chambre oscillante ou tournante où les déchets traversent successivement une première zone ou l'eau contenue dans les déchets s'évapore sous l'action du rayonnement des parois de la chambre et de la chaleur des gaz ambiants, une deuxième zone où l'on gazéifie la majeure partie du carbone contenu dans les déchets tout en injectant sous les déchets un gaz comburant caracterisée en ce que le gaz comburant est en quantité très inférieure à la quantité stoéchiométrique, de façon à produire des gaz riches en imbrûlés (oxyde de carbone) à une température de 550° C à 700° C, et une troisième zone dans laquelle on injecte un gaz comburant en excès par rapport à la quantité qui serait théoriquement nécessaire pour transformer la totalité du carbone encore contenu dans les déchets solides à l'entrée de cette zone et de façon à produire des gaz à une température de 800 à 1 200°C, la quantité totale de gaz comburant injectée dans la chambre étant sensiblement inférieure à la quantité stoechiométrique ;
- on mélange les gaz produits dans les trois zones, on les extrait de la chambre, on les soumet à une oxydation complémentaire en plusieurs phases entre lesquelles on intercale plusieurs refroidissements par échanges thermiques.

2. Procédé selon la revendication 1, caractérisé en ce que dans ladite deuxième zone de la chambre de gazéification, on envoie une quantité de gaz comburant de l'ordre de 40 à 60 % de ladite quantité stoéchiométrique.

3. Procédé selon la revendication 1 ou 2, caractérisé en ce que dans ladite deuxième zone, on gazéifie 70 à 80 % du carbone contenu dans les déchets.

4. Procédé selon l'une des revendications 1 à 3, caractéristé en ce qu'on envoie dans ladite troisième zone un excès de gaz comburant de l'ordre de 25 à 40 % de la quantité qui serait nécessaire pour transformer en gaz carbonique la totalité du carbone contenu dans les déchets solides à l'entrée de cette zone

5. Procédé selon l'une des revendications 1 à 4, caractérisé en ce qu'on règle les conditions de fonctionnement dans la chambre de gazéification de façon que les gaz extraits de la chambre soient à une température de 650-1 000° C.

6. Procédé selon l'une des revendications 1 à 5, caractérisé en ce qu'on utilise l'air comme gaz comburant.

7. Procédé selon l'une des revendications 1 à 6, caractérisé en ce qu'on soumet les gaz qui sortent de la chambre de gazéification, dans une première phase à une oxydation partielle, ce qui élève leur température, et on extrait des calories des gaz ainsi réchauffés, et on procède ensuite à une oxydation finale pour éliminer les composants combustibles résiduels, et on refroidit ces gaz dans des échangeurs permettant de produire de la vapeur ou de l'eau surchauffée.

8. Procédé selon la revendication 7, caractérisé en ce qu'on règle les conditions d'oxydation dans la première phase d'oxydation de façon à maintenir la température des gaz à 1 100-1 300° C.

9. Procédé selon la revendication 7 ou 8, caractérisé en ce qu'on abaisse la température des gaz à 800-900° C avant d'effectuer une deuxième phase d'oxydation.

10. Procédé selon l'une des revendications 7 à 9, caractérisé en ce qu'on extrait des calories des gaz de la première phase d'oxydation dans un échangeur de chaleur par radiation.

11. Procédé selon l'une des revendications 7 à 10, caractérisé en ce qu'on utilise les gaz de ladite première phase d'oxydation pour liquéfier des machefers et/ou des cendres volantes.

12. Installation pour la mise en oeuvre d'un procédé selon l'une des revendications 1 à 11, qui comporte une chambre de gazéification (1), oscillante ou tournante, alimentée avec les déchets et dans laquelle sont constituées, en série sur le parcours des déchets, une première zone de séchage (1A), une deuxième zone de gazéification (1B) et une troisième zone de combustion oxydante (1C), des moyens (14, 15) pour injecter un gaz comburant sous les déchets dans les deuxième et troisième zones (1B et 1C), des moyens (8) pour collecter les gaz de la chambre, une première chambre d'oxydation (2) alimentée en gaz oxydant pour recevoir les gaz collectés et les oxyder partiellement, des moyens (3) pour réaliser des échanges thermiques avec les gaz oxydés et une chambre (4) d'oxydation finale alimentée avec le complément nécessaire de gaz oxydant pour achever l'oxydation complète des imbrûlés résiduels.

13. Installation selon la revendication 12, caractérisée en ce que les moyens (8) pour collecter les gaz de la chambre de gazéification comprennent une chambre de collecte (8) placée en amont, en aval ou autour de la chambre de gazéification.

14. Installation selon l'une des revendications 12 et 13, caractérisée en ce que ladite chambre (4) d'oxydation finale est suivie d'une chambre (5) de récupération thermique par radiation.

## Claims

1. A method of thermal treatment for waste, in particular solid waste, containing organic matter, in which method: the waste is gasified in an oscillating or rotary chamber inside which the waste successively passes through a first zone in which the water contained in the waste evaporates under the action of radiation from the walls of the chamber, and of heat from the ambient gases, and a second zone in which a large portion of the carbon contained in the waste is gasified while an oxidizing gas is being injected under the waste, said method being characterized in that the oxidizing gas is in a quantity that is much lower than the stoichiometric quantity, so as to produce gases that are rich in unburnt components (carbon monoxide) at a temperature lying in the range 550°C to 700°C, the waste further passing through a third zone into which an oxidizing gas is injected in excess of the quantity that would theoretically be necessary to transform all of the carbon still contained in the solid waste at the input of the zone, and so as to produce gases at a temperature lying in the range 800°C to 1,200°C, the total quantity of oxidizing gas injected into the chamber being substantially lower than the stoichiometric quantity; and
the gases produced in the three zones are mixed together, they are extracted from the chamber, and they are subjected to complementary oxidation in a plurality of stages interspersed with cooling stages during which they are cooled by heat exchange.

2. A method according to claim 1, characterized in that the quantity of oxidizing gas sent to said second zone of the gasification chamber lies in the range 40% to 60% of said stoichiometric quantity.

3. A method according to claim 1 or 2, characterized in that in the range 70% to 80% of the carbon contained in the waste is gasified in said second zone.

4. A method according to any one of claims 1 to 3, characterized in that the quantity of oxidizing gas sent to said third zone exceeds by in the range 25% to 40% the quantity required to transform all of the carbon contained in the solid waste at the input of the zone into carbon dioxide.

5. A method according to any one of claims 1 to 4, characterized in that the operating conditions in the gasification chamber are set so that the gases extracted from the chamber are at a temperature lying in the range 650°C to 1,000°C.

6. A method according to any one of claims 1 to 5, characterized in that air is used as the oxidizing gas.

7. A method according to any one of claims 1 to 6, characterized in that the gases output by the gasification chamber are oxidized in part during a first stage, thereby increasing their temperature, heat is extracted from the heated gases, final oxidation is performed so as to eliminate the residual combustible components, and the gases are cooled in heat exchangers enabling steam or super-heated water to be produced.

8. A method according to claim 7, characterized in that the oxidation conditions during the first oxidation stage are set so as to maintain the temperature of the gases in the range 1,100°C to 1,300°C.

9. A method according to claim 7 or 8, characterized in that the temperature of the gases is lowered to in the range 800°C to 900°C before a second oxidation stage is performed.

10. A method according to any one of claims 7 to 9, characterized in that heat is extracted from the gases from the first oxidation stage in a radiation heat exchanger.

11. A method according to any one of claims 7 to 10, characterized in that the gases from said first oxidation are used for liquefying clinker and/or fly ash.

12. An installation for implementing a method according to any one of claims 1 to 11, the installation including an oscillating or rotary gasification chamber (1) fed with waste and inside which the following zones are constituted in series along the path of the waste: a drying first zone (1A), a gasification second zone (1B), and an oxidizing combustion third zone (1C), means (14, 15) for injecting an oxidizing gas under the waste in the second and third zones (1B and 1C), means (8) for collecting the gases from the chamber, a first oxidation chamber (2) fed with oxidizing gas, receiving the collected gases, and oxidizing them in part, means (3) for performing heat exchange with the oxidized gases, and a final oxidation chamber (4) fed with as much extra oxidizing gas as is necessary to complete the oxidation of the residual unburnt components.

13. An installation according to claim 12, characterized in that the means (8) for collecting the gases from the gasification chamber comprise a collecting chamber (8) placed upstream from, downstream from, or around the gasification chamber.

14. An installation according to claim 12 or 13, characterized in that said final oxidation chamber (4) is followed by a radiation heat-recovery chamber (5).

## Patentansprüche

1. Verfahren zum thermischen Behandeln von Abfällen, insbesondere Feststoffen, enthaltend organisches Material, bei dem
- man die Abfälle in einer oszillierenden oder rotierenden Kammer vergast, in der die Abfälle sukzessive eine erste Zone, in welcher das in den Abfällen enthaltene Wasser unter der Wirkung der Wandstrahlung der Kammer und der Wärme der umgebenden Gase verdampft, und eine zweite Zone passieren, in der man den größten Teil des in den Abfällen enthaltenen. Kohlenstoffs unter Einspeisen eines Brenngases vergast, dadurch **gekennzeichnet**, daß das Brenngas in einer Menge deutlich unterhalb der stöchiometrischen Menge eingespeist wird derart, daß an unverbrannten Bestandteilen (Kohlenstoffoxide) reiche Gase bei einer Temperatur von 550°C bis 700°C erzeugt werden und daß man am Eintritt einer dritten Zone ein Brenngas in einer überschüssigen Menge bezüglich derjenigen Menge einbringt, die theoretisch zum Umwandeln des gesamten, in den festen Abfällen enthaltenen Kohlenstoffs erforderlich ist, um ein Gas einer Temperatur von 800 bis 1200°C zu produzieren, wobei die Gesamtmenge des in die Kammer eingebrachten Brenngases merklich unterhalb der stöchiometrischen Menge liegt;
- daß man die in den drei Zonen erzeugten Gasprodukte mischt, daß man die Gasprodukte aus der Kammer abzieht und daß man die Gasprodukte einer ergänzenden Oxidation in mehreren Phasen unterzieht, zwischen denen man mehrere Kühlungen durch Wärmeaustausch vornimmt.

2. Verfahren nach Anspruch 1, dadurch **gekennzeichnet**, daß man in die zweite Zone der Vergasungs-Kammer eine Menge an Brenngas in der Größenordnung von 40 bis 60 % der stöchiometrischen Menge einbringt.

3. Verfahren nach Anspruch 1 oder 2, dadurch **gekennzeichnet**, daß man in der zweiten Zone 70 bis 80 % des in den Abfällen enthaltenen Kohlenstoffes vergast.

4. Verfahren nach einem der Ansprüche 1 bis 3, dadurch **gekennzeichnet**, daß man in die dritte Zone einen Überschuß an Brenngas in der Größenordnung von 25 bis 40% derjenigen Menge einbringt, die zum Umwandeln des gesamten, am Eintritt dieser Zone in den festen Abfällen enthaltenen Kohlenstoffs in kohlenstoffhaltiges Gas erforderlich ist.

5. Verfahren nach einem der Ansprüche 1 bis 4, dadurch **gekennzeichnet**, daß man die Funktionsbedingungen in der Vergasungskammer derart regelt, daß die aus der Kammer abgezogenen Gase eine Temperatur von 650 bis 1000°C haben.

6. Verfahren nach einem der Ansprüche 1 bis 5, dadurch **gekennzeichnet**, daß man Luft als Brenngas einsetzt.

7. Verfahren nach einem der Ansprüche 1 bis 6, dadurch **gekennzeichnet**, daß man das aus der Vergasungskammer austretende Gas in einer ersten Phase partiell oxidiert, was seine Temperatur anhebt, und daß man die Wärmeinhalte der so aufgeheizten Gase abzieht, und daß man darauf eine abschließende Oxidation vornimmt, um die Restbrennstoffe zu eliminieren, und daß man diese Gase in Wärmetauschern kühlt, um Dampf oder erwärmtes Wasser zu erzeugen.

8. Verfahren nach Anspruch 7, dadurch **gekennzeichnet**, daß man die Oxidationsbedingungen in der ersten Oxidationsphase regelt, um die Temperatur des Gases bei 1100 bis 1300°C zu halten.

9. Verfahren nach Anspruch 7 oder 8, dadurch **gekennzeichnet**, daß man die Gastemperatur auf 800 bis 900°C absenkt, bevor man die zweite Oxidationsphase einleitet.

10. Verfahren nach einem der Ansprüche 7 bis 9, dadurch **gekennzeichnet**, daß man die Wärmeinhalte der Gase aus der ersten Oxidationsphase in einem Wärmetauscher durch Strahlung abzieht.

11. Verfahren nach einem der Ansprüche 7 bis 10, dadurch **gekennzeichnet**, daß man die Gase der ersten Oxidationsphase zum Verflüssigen von Eisenschlacke und/oder Flugasche nutzt.

12. Einrichtung zum Durchführen des Verfahrens nach einem der Ansprüche 1 bis 11, mit einer oszillierenden oder rotierenden Vergasungskammer, welche von Abfällen gespeist ist und in welcher in der Reihenfolge entsprechend dem Durchlauf der Abfälle eine erste Trocknungszone (1A), eine zweite Vergasungszone (1B) und eine dritte oxidierende Verbrennungszone (1C) gebildet sind, Mitteln (14, 15) zum Einspeisen eines Brenngases unter die Abfälle in der zweiten und dritten Zone (1B und 1C), Mitteln (8) zum Sammeln der Gase aus der Kammer, einer ersten Oxidationskammer (2), welche durch oxidierendes Gas gespeist ist, um die gesammelten Gase aufzunehmen und partiell zu oxidieren, Mitteln (3) zum Bewirken eines Wärmeaustausches zwischen den oxidierten Gasen und einer Kammer (4) zur abschließenden Oxidation, welche mit einem erforderlichen Anteil oxidierenden Gases gespeist ist, um eine vollständige Oxidation der Rest-Brennstoffe zu erzielen.

13. Einrichtung nach Anspruch 12, dadurch **gekennzeichnet**, daß die Mittel (8) zum Sammeln der Gase aus der Vergasungskammer eine Sammelkammer (8) umfassen, die oberhalb, unterhalb oder um die Vergasungskammer herum angeordnet ist.

14. Einrichtung nach Anspruch 12 oder 13, dadurch **gekennzeichnet**, daß der Kammer (4) zur abschließenden Oxidation eine Kammer (5) zur Rekuperation durch Wärmestrahlung nachgeschaltet ist.
